# EUROPÄISCHE PATENTSCHRIFT

(11) **EP 1 860 054 B1**
(45) Veröffentlichungstag und Bekanntmachung des Hinweises auf die Patenterteilung: **17.04.2013**
(21) Anmeldenummer: 07107272.2
(22) Anmeldetag: 01.05.2007
(51) Int. Cl.: B66B 7/08, B66B 11/00

(54) **Aufzug mit Trag- und Treibmittel**
Elevator with carrier and traction means
Ascenseur avec moyen de support et moyen de traction

(30) Priorität: 03.05.2006 EP 06113439
(43) Veröffentlichungstag der Anmeldung: 28.11.2007
(73) Patentinhaber: Inventio AG, 6052 Hergiswil (CH)
(72) Erfinder: Küttel, Heinrich, 6353, Weggis (CH); Peric, Danilo, 6006, Luzern (CH)

(56) Entgegenhaltungen:
- EP-A- 1 367 017
- DE-A1- 10 333 847
- JP-A- 55 007 151
- US-A1- 2006 054 468

## Beschreibung

Die Erfindung betrifft einen Aufzug mit einer in einem Aufzugsschacht verfahrbaren Aufzugskabine und einem im Aufzugsschacht verfahrbaren Gegengewicht, wobei Aufzugskabine und Gegengewicht mittels mindestens eines Tragmittels verbunden sind und mittels mindestens eines Treibmittels auf und ab bewegbar sind, wobei das Treibmittel über eine mittels Antriebseinheit antreibbare Treibscheibe geführt ist gemäss der Definition des unabhängigen Patentanspruchs.

Aus der Patentschrift GB 1 027 714 ist ein Aufzug bekannt geworden, bei dem die Aufzugskabine mittels über Umlenkrollen geführtem Tragmittel mit dem Gegengewicht verbunden ist. Auf und ab bewegt wird die Aufzugskabine bzw. das Gegengewicht mittels eines vom Tragmittel getrennten Treibmittels, das einenends am oberen Ende des Gegengewichts angreift, über eine obere und untere Umlenkrolle geführt ist und anderenends am unteren Ende des Gegengewichtes angreift. Das Treibmittel kann auch anstatt am Gegengewicht an der Aufzugskabine angreifen. Eine Antriebseinheit treibt das Treibmittel an.

Ein weiteres Beispiel ist der EP-A-1367017 bekannt.

Ein Nachteil der bekannten Einrichtungen liegt darin, dass ein zusätzliches Treibmittel vorgesehen ist, das Treibmittel des Gegengewichtes und der Aufzugskabine antreibt.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Aufzugseinrichtung schaffen, bei der Tragmittel und Treibmittel getrennt sind und lediglich ein Treibmittel vorgesehen ist.

Vorteilhafte Weiterbildungen der Erfindung sind in den abhängigen Patentansprüchen angegeben.

Die durch die Erfindung erreichten Vorteile sind im wesentlichen darin zu sehen, dass mit der Verwendung von modernen Treibmitteln wie Riemen, Kunstfaserseilen (beispielsweise Aramidseile), Doppelseilen (beispielsweise zwei Kunstfaserseile mit einem gemeinsamen Mantel) oder ummantelten Stahlseilen Treibscheiben bzw. Umlenkrollen mit kleineren Durchmessern verwendbar sind, weil kleinere Biegeradien zulässig sind. Moderne Treibmittel sind allerdings teurer als herkömmliche Stahlseile. Mit der erfindungsgemässen Einrichtung ist es aber trotzdem möglich, insbesondere bei grossen Förderhöhen einen kostengünstigen Aufzug zu realisieren. Erreicht wird dies durch Aufteilung des Treibmittels in zwei Teile, nämlich in einen Treibteil und in einen Spannteil, wobei die beiden Teile mittels Schloss verbunden sind. Für den Treibteil wird ein modernes Treibmittel wie oben erwähnt und für den Spannteil ein herkömmliches Stahlseil verwendet. Damit können die Vorteile moderner Treibmittel und die Vorteile herkömmlicher Stahlseile auf einen Aufzug vereint werden. Weiter vorteilhaft ist, dass mit der Verwendung moderner Treibmittel die gesamte Antriebseinheit kleiner dimensioniert werden kann.

Bei der erfindungsgemässen Einrichtung ist eine Aufzugskabine und ein Gegengewicht mittels mindestens eines Tragmittels verbunden und werden mittels mindestens eines Treibmittels auf und ab bewegt, wobei das Treibmittel über eine mittels Antriebseinheit antreibbare Treibscheibe geführt ist und das Treibmittel aus einem Treibteil und aus einem Spannteil besteht, wobei die Teile verschiedenartig sind.

Anhand der beiliegenden Figuren wird die vorliegende Erfindung näher erläutert.

Es zeigen:
Fig. 1
   einen Aufzug mit Tragmittel und an einem Gegengewicht angreifendem Treibmittel,
Fig. 2
   einen Aufzug mit Tragmittel und an einer Aufzugskabine angreifendem Treibmittel,
Fig. 3 einen maschinenraumlosen Aufzug mit Tragmittel und an einem Gegengewicht angreifendem Treibmittel,
Fig. 4
   einen Aufzug mit einem 2:1 Tragmittelverlauf und einem 1:1 Treibmittelverlauf,
Fig. 5 und Fig. 6
   eine Treibmittelverbindung und
Fig. 7
   ein Doppelseil als Treibmittel.

Fig. 1 zeigt einen Aufzug mit einem 1:1 Tragmittel- und Treibmittelverlauf. Eine in einem Aufzugsschacht 1 verfahrbare Aufzugskabine 2 ist mittels mindestens eines Tragmittels 3 mit einem Gegengewicht 4 verbunden. Aufzugskabine 2 und Gegengewicht 4 sind mittels nicht dargestellten Führungsschienen geführt. Eine erste Umlenkrolle 5 und eine zweite Umlenkrolle 6 gewährleisten den notwendigen Seilstrangabstand SA zwischen Aufzugskabine 2 und Gegengewicht 4. Als Tragmittel 3 sind herkömmliche Stahlseile für Aufzüge, Riemen (beispielsweise Flachriemen oder Keilrippenriemen), Kunstfaserseile (beispielsweise Aramidseile), Doppelseile aus Kunstfasern oder ummantelte Stahlseile vorgesehen. Dargestellt ist lediglich ein Tragmittel 3. Es können aber auch mehrere parallel geführte Tragmittel 3 vorgesehen sein.

Die Aufzugskabine 2 bzw. das Gegengewicht 4 wird mittels mindestens eines vom Tragmittel 3 getrennten Treibmittels 7 auf und ab bewegt. Das Treibmittel 7 greift einenends am oberen Ende des Gegengewichts 4 an, ist über eine Treibscheibe 8 und über eine dritte Umlenkrolle 9 geführt und greift anderenends am unteren Ende des Gegengewichtes 4 an. Eine Antriebseinheit 10 treibt die Treibscheibe an. Die dritte Umlenkrolle 9 ist in einer Schachtgrube 11 angeordnet.

Das Treibmittel 7 besteht aus einem Treibteil 12 und aus einem Spannteil 13, wobei die Teile 12,13 im Aufbau verschiedenartig sind und mittels einer Treibmittelverbindung 14 verbunden sind. Der Treibteil 12 greift einenends am oberen Ende des Gegengewichts 4 an, ist über die Treibscheibe 8 geführt und anderenends mit der Treibmittelverbindung 14 verbunden. Der Spannteil 13 ist einenends mit der Treibmittelverbindung 14 verbunden, ist über die dritte Umlenkrolle 9 geführt und greift anderenends am unteren Ende des Gegengewichtes 4 an.

Als Treibteil 12 sind, Riemen (beispielsweise Flachriemen oder Keilrippenriemen), Kunstfaserseile (beispielsweise Aramidseile), Doppelseile (beispielsweise zwei Kunstfaserseile mit einem gemeinsamen Mantel) oder ummantelte Stahlseile vorgesehen. Dargestellt ist lediglich ein Treibmittel 7. Es können aber auch mehrere parallel geführte Treibmittel 7 vorgesehen sein. Als Spannteil 13 sind herkömmliche Stahlseile für Aufzüge vorgesehen. Die Kosten für den Treibteil 12 sind etwa zehn Mal höher als die Kosten für den Spannteil 13, was die Herstellungskosten für den gesamten Aufzug mitbeeinflusst.

Bei dem in Fig. 1 gezeigten 1:1 Tragmittel- und Treibmittelverlauf bewegt die Treibscheibe 8 die gleiche Anzahl Meter Treibmittel 7 wie sich die Aufzugskabine 2 bzw. das Gegengewicht 4 auf oder ab bewegt.

Wie in Fig. 2 gezeigt kann das Treibmittel 7 auch anstatt am Gegengewicht 4 an der Aufzugskabine 2 angreifen. Aufbau und Wirkungsweise entspricht der Einrichtung gemäss Fig. 1.

Fig. 3 zeigt einen maschinenraumlosen Aufzug mit Tragmittel 3 und am Gegengewicht 4 angreifendem Treibmittel 7. Aufbau und Wirkungsweise entspricht der Einrichtung gemäss Fig. 1. Antriebseinheit 8 und Umlenkrollen 5,6 können anstatt an einer Schachtdecke 15 an den nicht dargestellten Führungsschienen angeordnet sein.

Fig. 4 zeigt einen Aufzug mit einem 2:1 Tragmittelverlauf und einem 1:1 Treibmittelverlauf. Das eine und das andere Ende des Tragmittels 3 ist je an einem nicht dargestellten Seilfixpunkt festgemacht. Das Tragmittel 3 ist über eine Umlenkrolle an der Aufzugskabine 2 und über eine Umlenkrolle am Gegengewicht 4 geführt. Die Kräfte im Tragmittel 3 werden beim gezeigten 2:1 Tragmittelverlauf halbiert. Aufbau und Wirkungsweise des Treibmittels 7 entspricht der Einrichtung gemäss Fig. 1.

Fig. 5 und Fig. 6 zeigen Einzelheiten der Treibmittelverbindung 14. Der Treibteil 12 umschlingt mindestens einen in einem Gehäuse 20 angeordneten ersten Keil 21, wobei das Teilende 22 mittels ersten Klammern 23 am Treibteil festgemacht ist. Im gezeigten Beispiel besteht der Treibteil 12 aus einem Riemen. Der Spannteil 13 umschlingt mindestens einen im Gehäuse 20 angeordneten zweiten Keil 24, wobei das Teilende 25 mittels zweiten Klammern 26 am Spannteil 13 festgemacht ist. Im gezeigten Beispiel besteht der Spannteil 13 aus zwei Seilen. Am Gehäuse 20 ist eine Öffnung 27 vorgesehen, durch die eine Doppelbride 2 einsetzbar ist. Die Doppelbride 28 ist lösbar mittels mindestens einer Schraube 29 mit dem Gehäuse 20 verbindbar. Die Doppelbride 28 weist Laschen 30 mit Federeigenschaften auf, die ein Herausfallen der Keile 21, 24 aus dem Gehäuse 20 verhindern.

In einer weiteren Ausführungsvariante kann die Antriebseinheit in der Schachtgrube oder seitlich der Schachtgrube angeordnet sein. Anstelle der dritten Umlenkrolle ist die Treibscheibe vorgesehen und anstelle der Treibscheibe ist die dritte Umlenkrolle vorgesehen. Anstelle des Spannteils ist der Treibteil und umgekehrt vorgesehen.

Insbesondere bei Aufzugsanlagen mit grosser Förderhöhe kann ein Ausgleichsseil zwischen der Aufzugskabine und dem Gegengewicht vorgesehen sein.

Fig. 7 zeigt ein Doppelseil 40 als Treibteil 12. Das Doppelseil 40 besteht aus einem ersten Seil 41 und aus einem zweiten Seil 42, wobei die Seile 41,42 von einem gemeinsamen Mantel 43 umgeben sind, wobei der Mantel 43 zwischen den Seilen 41,42 eine Einschnürung 44 bzw. einen Steg 44 aufweist. Jedes Seil 41,42 besteht aus mehreren Litzen 45, die aus mehreren nicht dargestellten Kunstfasern bestehen. Die Litzen 45 sind gegeneinander verdrillt, wobei die Verdrillrichtung des ersten Seils 41 gegenläufig zur Verdrillrichtung des zweiten Seils 42 ist, was eine Neutralisation der Entdrillkräfte im Steg 44 bewirkt.

Entsprechend dem schraffiert gezeigten Mantelquerschnitt ist die Oberfläche der Treibscheibe 8 bzw. ist das Gehäuse 20 und der erste Keil 21 der Treibmittelverbindung 14 zur Aufnahme des Doppelseils 40 ausgebildet.

## Patentansprüche

1. Aufzug mit einer in einem Aufzugsschacht (1) verfahrbaren Auf zugskabine (2) und einem im Aufzugsschacht (1) verfahrbaren Gegengewicht (4), wobei Aufzugskabine (2) und Gegengewicht (4) mittels mindestens eines Tragmittels (3) verbunden sind und mittels mindestens eines Treibmittels (7) auf und ab bewegbar sind, **dadurch gekennzeichnet, dass** das Treibmittel (7) besteht aus:
einem Treibteil (12), das über eine mittels Antriebseinheit (10) antreibbare Treibscheibe (8) geführt ist; und
einem Spannteil (13), das über eine Umlenkrolle (9) geführt ist,
wobei der Treibteil (12) und der Spannteil (13) einenends an der Aufzugskabine (2) oder am Gegengewicht (4) angreifen und anderenends mit einer Treibmittelverbindung (14) verbunden sind, und wobei die Teile (12,13) verschiedenartig sind.

2. Aufzug nach Anspruch 1,
**dadurch gekennzeichnet,**
**dass** der Treibteil (12) einenends am oberen Ende des Gegengewichts (4) angreift und über die Treibscheibe (8) geführt ist und anderenends mit der Treibmittelverbindung (14) verbunden ist und
**dass** der Spannteil (13) einenends am unteren Ende des Gegengewichtes (4) angreift und anderenends mit der Treibmittelverbindung (14) verbunden ist.

3. Aufzug nach Anspruch 1 oder 2,
**dadurch gekennzeichnet,**
**dass** die Treibmittelverbindung (14) ein Gehäuse (20) aufweist, in dem mindestens ein Keil (21) zum Festhalten des Treibteils (12) und mindestens ein Keil (24) zum Festhalten des Spannteils (13) vorgesehen sind.

4. Aufzug nach Anspruch 3,
**dadurch gekennzeichnet,**
**dass** eine über eine Öffnung (27) des Gehäuses (20) einsetzbare Doppelbride (28) zum Festhalten der Keile (21,24) vorgesehen ist.

## Claims

1. Lift having a lift car (2) which can be moved in a lift shaft (1), and having a counterweight (4) which can be moved in the lift shaft (1), wherein the lift car (2) and counterweight (4) are connected by means of at least one carrier means (3) and can be moved up and down by means of at least one traction means (7), **characterized in that** the traction means (7) comprises:
a traction part (12) which is guided over a traction pulley (8) which can be driven by means of a drive unit (10); and
a tensioning part (13) which is guided over a deflection roller (9),
wherein the traction part (12) and the tensioning part (13) act at one end on the lift car (2) or on the counterweight (4) and are connected at the other end to a traction-means connection (14), and wherein the parts (12, 13) are of different types.

2. Lift according to Claim 1, **characterized in that** the traction part (12) acts at one end on the upper end of the counterweight (4) and is guided over the traction pulley (8), and is connected at the other end to the traction-means connection (14), and
**in that** the tensioning part (13) acts at one end on the lower end of the counterweight (4) and is connected at the other end to the traction-means connection (14).

3. Lift according to Claim 1 or 2, **characterized in that** the traction-means connection (14) has a housing (20), in which at least one wedge (21) for fixing the traction part (12) and at least one wedge (24) for fixing the tensioning part (13) are provided.

4. Lift according to Claim 3, **characterized in that** a double shackle (28) which can be inserted via an opening (27) of the housing (20) is provided for fixing the wedges (21, 24).

## Revendications

1. Ascenseur comprenant une cabine d'ascenseur (2) pouvant être déplacée dans une cage d'ascenseur (1) et un contrepoids (4) pouvant être déplacé dans la cage d'ascenseur (1), la cabine d'ascenseur (2) et le contrepoids (4) étant reliés au moyen d'au moins un moyen de support (3) et étant déplaçables vers le haut et vers le bas au moyen d'au moins un moyen d'entraînement (7), **caractérisé en ce que** le moyen d'entraînement (7) est constitué de :
une partie d'entraînement (12) qui est guidée par le biais d'une poulie d'entraînement (8) pouvant être entraînée au moyen d'une unité d'entraînement (10) ; et
une partie de tension (13) qui est guidée par le biais d'un galet de renvoi (9),
la partie d'entraînement (12) et la partie de tension (13) venant en prise, à une extrémité, avec la cabine d'ascenseur (2) ou avec le contrepoids (4) et étant reliées, à l'autre extrémité, à une liaison de moyen d'entraînement (14), et les parties (12, 13) étant de types différents.

2. Ascenseur selon la revendication 1,
**caractérisé en ce que**
la partie d'entraînement (12) vient en prise, à une extrémité, avec l'extrémité supérieure du contrepoids (4) et est guidée par le biais de la poulie d'entraînement (8) et est reliée, à l'autre extrémité, à la liaison de moyen d'entraînement (14) et
**en ce que** la partie de tension (13) vient en prise, à une extrémité, avec l'extrémité inférieure du contrepoids (4) et est reliée, à l'autre extrémité, à la liaison de moyen d'entraînement (14).

3. Ascenseur selon la revendication 1 ou 2,
**caractérisé en ce que**
la liaison de moyen d'entraînement (14) comprend un boîtier (20) dans lequel sont prévus au moins un coin (21) pour retenir la partie d'entraînement (12) et au moins un coin (24) pour retenir la partie de tension (13).

4. Ascenseur selon la revendication 3,
**caractérisé en ce**
**qu'**une bride double (28) pouvant être insérée par le biais d'une ouverture (27) du boîtier (20) est prévue pour retenir les coins (21, 24).
